# FASCICULE DE BREVET EUROPEEN

(11) **EP 0 353 149 B1**
(45) Date de publication et mention de la délivrance du brevet: **01.06.1994**
(21) Numéro de dépôt: 89402118.7
(22) Date de dépôt: 26.07.1989
(51) Int. Cl.: A47F 5/08

(54) **Procédé de fabrication d'un panneau de support formant présentoir, et panneau obtenu par la mise-en-oeuvre de ce procédé**
Verfahren zur Herstellung einer Ausstellungswandplatte und mit Hilfe dieses Verfahrens hergstellte Platte
Method for making a display panel, and panel obtained by this method

(30) Priorité: 29.07.1988 FR 8810247
(43) Date de publication de la demande: 31.01.1990
(73) Titulaire: FAPEC, F-95160 Montmorency (FR)
(72) Inventeur: Heimendinger, Bernard, F-95160 Montmorency (FR)
(74) Mandataire: Hud, Robert

(56) Documents cités:
- DE-A- 2 250 987
- FR-A- 1 551 912
- US-A- 4 187 407
- US-A- 4 450 970
- US-A- 4 607 753
- PATENT ABSTRACTS OF JAPAN, vol. 10, no. 114 (M-473)[2171], 26th avril 1986;& JP-A-60 244 427 (NAKAGAWA KINZOKU KOGYOSHO K.K.) 04-12-1985

## Description

La présente invention concerne un panneau utilisable pour l'accrochage et la présentation d'objets et, plus particulièrement, un tel panneau constitué d'une succession d'éléments horizontaux déterminant entre eux des rainures dans lesquelles peuvent s'engager des organes en forme de crochets servant par exemple à la suspension d' objets à présenter ou bien qui sont intégrés à des étagères.

On connaît de tels panneaux qui sont réalisés en bois, en particulier en aggloméré, matériau choisi parce qu'il se travaille facilement avec des outils traditionnels de menuiserie. Ces panneaux sont d'un coût réduit, mais ils présentent l'inconvénient d'avoir une présentation peu agréable, car ils vieillissent mal et se salissent, et d'être limités en charge. Il s'agit d'ailleurs de réalisations artisanales, faites sur mesure.

On connaît aussi des panneaux réalisés en aluminium extrudé ou en bois extrudé avec profilé plastique, qui donnent satisfaction au niveau de la présentation mais moins en ce qui concerne la résistance à la charge, en particulier pour les panneaux en bois. Toutefois, en raison du coût de leurs matériaux constitutifs, ces panneaux sont d'une prix de revient élevé qui nuit à leur développement, en particulier pour l'équipement de grandes surfaces d'exposition.

Le document DE-A-2 250 987 décrit, plus particulièrement en référence a sa figure 3, un procédé de fabrication d'un panneau de support qui comprend les opérations successives consistant :
- à découper des lames de tôle identiques dont la longueur correspond à celle du panneau à réaliser,
- à soumettre chaque lame ainsi obtenue à des opérations de formage successives pour lui donner un profil tel qu'elle présente, en direction transversale, des extrémités disposées sensiblement dans un même plan et séparées entre elles par une partie intermédiaire en saillie qui est reliée à l'une desdites extrémités par une portion en S,
- à disposer ces lames à la suite les unes des autres de façon que les parties saillantes de deux lames successives déterminent une rainure et que les extrémités opposées de deux lames successives viennent en butée l'une contre l'autre, et
- à assembler par soudage les lames ainsi disposées.

Le document US-A-4 607 753 décrit, en référence à sa figure 3A, un panneau de support constitué d'une succession de lames identiques dont chacune présente des extrémités qui sont disposées sensiblement dans un même plan et qui sont orientées dans la même direction. Pour leur assemblage les lames successives sont disposées de façon que leurs extrémités adjacentes se superposent sur une assez grande longueur et l'assemblage est réalisé par des vis derrière la partie en saillie de l'une de ces lames.

La présente invention a pour objet de remédier aux inconvénients mentionnés ci-dessus des panneaux de présentation connus et elle propose à cet effet de fournir un panneau de présentation qui, tout en étant de fabrication simple et d'un prix de revient peu élevé, assure une excellente résistance à la charge et procure une présentation irréprochable.

Selon l'invention on utilise, pour la réalisation de panneaux de présentation, un matériau résistant et peu onéreux constitué par de la tôle qui est travaillée selon un mode opératoire particulièrement original. En effet, selon l'invention, le procédé de fabrication d'un panneau de support pour la présentation d'objets comprend les opérations successives qui consistent
- à découper des lames de tôle identiques dont la longueur correspond à celle du panneau à réaliser,
- à soumettre chaque lame ainsi obtenue à des opérations de formage successives pour lui donner un profil tel qu'elle présente, en direction transversale, des extrémités disposées sensiblement dans un même plan et séparées entre elles par une partie intermédiaire en saillie qui est reliée à l'une desdites extrémités par une portion en S, et
- à disposer ces lames à la suite les unes des autres de façon que les parties saillantes de deux lames successives déterminent une rainure, en appliquant sur toute la longueur une extrémité d'une lame sur l'extrémité opposée de la lame précédente de façon que ces extrémités se superposent, et
- à assembler les lames dans cette position,
et il se caractérise en ce que lors du formage de chaque lame on oriente les extrémités de celle-ci en direction opposées vers l'extérieur du profil de la lame, et en ce que l'assemblage des lames s'effectue par soudure par point après réglage, par coulissement des extrémités superposées, de la hauteur de la rainure ainsi determinée.

Selon l'invention les opérations successives de formage des lames comprennent :
- une première opération de formage réalisant une double pliure de la lame autour de deux premières lignes de pliage transversales,
- une seconde opération de formage réalisant un double pliage à plat de la lame, autour de deux nouvelles lignes de pliage transversales disposées de part et d'autre desdites premières lignes de pliage, de façon que les deux parties extrêmes de la lame soient parallèles et reliées entre elles par une partie en profil en S, et
- une troisième opération de formage réalisant une double pliure de la lame du côté de l'une de ses parties extrêmes, autour de deux lignes de pliage transversales supplémentaires, de façon à amener les deux parties extrêmes de la lame sensiblement dans un même plan.

Le panneau de support selon l'invention pour la présentation d'objets comprend une succession de lames en tôle présentant des extrémités longitudinales disposées dans un même plan et une partie intermédiaire en saillie, la zone d'assemblage de deux lames successives se trouvant dans une zone de recouvrement des extrémités adjacentes de ces lames, et les parties saillantes de deux lames successives déterminant une rainure qui permet l'accrochage d'organes de suspension, et il se caractérise en ce que les extrémités opposées de chaque lame sont orientées en directions opposées vers l' extérieur de la lame, et en ce que l'assemblage de deux lames successives dans la zone de recouvrement de leurs extrémités adjacentes est réalisé par soudure par point.

On comprend que, selon le procédé de l'invention, on peut réaliser des panneaux comportant des lames de toutes largeurs et de toutes hauteurs avec le même outillage. On comprend aussi que la conception de formage des lames permet de rattraper, à l'assemblage de celles-ci, les différences de cotes dues à l'accumulation des tolérances des matériaux ainsi que les différences découlant des différentes opérations exécutées.

Lors de l'assemblage des lames entre elles on peut régler à volonté l'espace entre les parties saillantes des lames successives, cet espace pouvant être de 8 à 10 mm, ou plus, sans modifier la conception de fabrication des lames.

Les lames ainsi assemblées en panneaux peuvent être accrochées sur des montants en aveugle avec un système d'emboîtage, ce qui permet l'obtention d'une présentation particulièrement agréable par alignement des panneaux sans poteaux intermédiaires visibles.

Pour bien faire comprendre le procédé de fabrication selon l'invention on en décrira ci-après, à titre d'exemple sans caractère limitatif, une forme de réalisation préférée en référence au dessin schématique annexé dans lequel :
la figure 1 est une vue de face d'une lame de tôle utilisée pour la mise en oeuvre du procédé selon l'invention ;
la figure 2 est une coupe transversale de la lame de la figure 1 ;
les figures 3 à 5 sont des coupes transversales de la lame des figures 1 et 2 respectivement après les première, deuxième et troisième opérations de formage ;
la figure 6 est une vue de face d'un panneau obtenu selon le procédé de l'invention, par assemblage de lames de la figure 5 ;
la figure 7 est une vue de profil du panneau de la figure 6 ;
la figure 8 est une vue de face correspondant à la figure 6, dans une application particulière permettant une extension réglable du panneau ;
la figure 9 est une vue de profil partielle correspondant à la figure 8 ; et
la figure 10 est, à plus grande échelle, une vue en coupe verticale partielle d'une lame coulissante servant à l'extension du panneau.

Pour la fabrication de panneaux de présentation selon l'invention, on utilise des lames de tôle identiques 1, dont une a été représentée aux figures 1 et 2, ayant une longueur qui correspond à celle du panneau à réaliser. La lame de tôle 1 subit, à un premier poste de travail, une première opération de formage comprenant la réalisation d'un douple pli autour des lignes 2 et 3 pour présenter, comme représenté à la figure 3, deux parties extrêmes parallèles 4, 5 reliées ensemble par une partie 6 orientée perpendiculairement à elles.

Une seconde opération de formage est alors réalisée à un second poste de travail, au cours de laquelle la lame 1 subit deux pliages à plat, autour des lignes 7, 8, de façon comme représenté à la figure 4 que ses parties extrêmes 4, 5 sensiblement parallèles soient reliées ensemble par une partie intermédiaire à profil en S.

Sur un troisième poste de formage, la lame 1 subit ensuite un double pliage au voisinage de sa partie extrême 5, autour des lignes 9, 10, de façon que ses parties extrêmes 4, 5 soient sensiblement dans un même plan comme on le voit à la figure 5.

Les lames 1 ainsi formées sont alors assemblées les unes aux autres, comme représenté aux figures 6 et 7, par application de l'extrémité 4 d'une lame contre l'extrémité 5 de la lame précédente et solidarisation sur toute la longueur des lames par des points de soudure 11. L'espace 12 laissé entre les lames 1 lors de l'assemblage, et qui constitue les rainures dans lesquelles pourront s'engager des organes 13 formant crochets pour la suspension des objets à présenter, peut être par exemple de l'ordre de 8 à 10 mm.

Aux panneaux ainsi constitués d'un nombre déterminé de lames 1, par exemple neuf ou treize lames, sont fixés des montants verticaux 14 en forme de cornière. Comme on le voit aux figures 6 et 7, la face arrière du panneau est soudée à une aile 15 du montant 14, alors que l'autre aile 16 du montant présente des découpes 17 conçues pour s'accrocher sur des supports muraux.

Après fabrication, le panneau ainsi obtenu est soumis à des opérations de peinture afin de présenter un aspect agréable permettant son utilisation dans tous les lieux d'exposition.

Les panneaux selon l'invention sont généralement fabriqués selon des longueurs standards de sorte que, lorsque la longueur de l'espace à équiper est légèrement supérieure à la longueur du panneau, un espace reste libre sur le côté du panneau après mise en place de celui-ci ce qui procure un effet disgracieux. Pour remédier à cet inconvénient on réalise des lames en tôle présentant chacune un profil en forme de glissière pour coulisser sur la partie extrême d'une lame du panneau, et qui sont destinées à être fixées individuellement sur un montant vertical solidaire de l'extrémité de l'espace à combler.

Comme on le voit aux figures 8 à 10, chacune de ces lames 18 présente une partie en forme de U renversée terminée à une extrémité par une aile 19 tournée vers l'extérieur et, à l'autre extrémité, par une aile 20 tournée vers l'intérieur. Pour la mise en place, chaque lame 18 est engagée pour coulisser sur une lame 1 du panneau et son extrémité, qui fait saillie latéralement par rapport au panneau, est fixée au montant 21 solidaire de l'extrémité de l'espace à équiper. Cette fixation s'effectue au moyen d'un boulon 22 serrant l'aile 19 de la lame 18 contre le montant 21. Comme on le voit à la figure 10 le boulon 22 sert en même temps à fixer l'extrémité inférieure de la lame 18 précédente, par serrage de l'aile 20 de cette lame entre la tête du boulon 22 et une rondelle 23. La figure 8 montre le résultat obtenu lorsque les lames 18 successives ont été fixées.

Les panneaux selon l'invention étant destinés généralement à être associés à un socle et à un fronton on comprend que ceux-ci peuvent être prévus télescopiques de façon à pouvoir s'étendre latéralement lorsque le panneau subit lui-même une extension latérale de la façon représentée aux figures 8 à 10.

On comprendra que la description ci-dessus a été donnée à simple titre d'exemple, sans caractère limitatif, et que des adjonctions ou des modifications constructives pourraient y être apportées sans sortir du cadre de l'invention définie par les revendication qui suivent.

## Revendications

1. Procédé de fabrication d'un panneau de support pour la présentation d'objets, comprenant les opérations successives qui consistent
- à découper des lames (1) de tôle identiques dont la longueur correspond à celle du panneau à réaliser,
- à soumettre chaque lame (1) ainsi obtenue à des opérations de formage successives pour lui donner un profil tel qu'elle présente, en direction transversale, des extrémités (4, 5) disposées sensiblement dans un même plan et séparées entre elles par une partie intermédiaire en saillie qui est reliée à l'une desdites extrémités par une portion en S, et
- à disposer ces lames à la suite les unes des autres de façon que les parties saillantes de deux lames successives déterminent une rainure (12), en appliquant sur toute la longueur une extrémité (5) d'une lame (1) sur l'extrémité opposée (4) de la lame (1) précédente de façon que ces extrémités (4, 5) se superposent, et
- à assembler les lames (1) dans cette position, caractérisé en ce que lors du formage de chaque lame (1) on oriente les extrémités (4, 5) de celle-ci en directions opposées vers l'extérieur du profil de la lame (1), et en ce que l'assemblage des lames (1) s'effectue par soudure par point après réglage, par coulissement des extrémités (4, 5) superposées, de la hauteur de la rainure (12) ainsi déterminée.

2. Procédé selon la revendication 1, caractérisé en ce que les opérations de formage successives des lames (1) comprennent :
- une première opération de formage réalisant une double pliure de la lame (1) autour de deux premières lignes de pliage transversale (2, 3),
- une seconde opération de formage réalisant un double pliage à plat de la lame (1) autour de deux nouvelles lignes de pliage transversales (7, 8) disposées de part et d'autre des deux premières lignes de pliage (2, 3), de façon que les extrémités (4, 5) de la lame (1) soient parallèles, orientées en directions opposées et reliées entre elles par une partie à profil en S,
- une troisième opération de formage réalisant une double pliure de la lame (1) du côté de l'une de ses extrémités (5), autour de deux lignes de pliage transversales supplémentaires (9, 10), de façon à amener les deux extrémités (4, 5) de la lame (1) sensiblement dans un même plan et orientées en directions opposées vers l'extérieur de la lame.

3. Procédé selon la revendication 1 ou la revendication 2, caractérisé en ce que le panneau obtenu par l'assemblage des lames (1) est fixé par soudure, à chacune de ses extrémités longitudinales, à un montant de support vertical (14).

4. Panneau de support pour la présentation d'objets comprenant une succession de lames en tôle (1) présentant des extrémités longitudinales (4, 5) disposées dans un même plan et une partie intermédiaire en saillie, la zone d'assemblage de deux lames successives (1) se trouvant dans une zone de recouvrement des extrémités adjacentes de ces lames, et les parties saillantes de deux lames (1) successives déterminant une rainure (12) qui permet l'accrochage d'organes de suspension (13), caractérisé en ce que les extrémités opposées (4, 5) de chaque lame (1) sont orientées en directions opposées vers l'extérieur de la lame, et en ce que l'assemblage de deux lames (1 ) successives dans la zone de recouvrement de leurs extrémités (4, 5) adjacentes est réalisée par soudure par point.

5. Panneau selon la revendication 4, caractérisé en ce que la partie saillante de chaque lame (1) est reliée à l'une des extrémités (5) de cette lame par une portion à profil en S.

6. Panneau selon l'une quelconque des revendications 4 et 5, caractérisé en ce qu'il comporte sur sa face arrière, fixé par soudure à chaque extrémité longitudinale du panneau, un montant vertical (14) en forme de cornière.

7. Panneau selon la revendication 6, caractérisé en ce que chaque montant vertical (14) présente, sur l'une de ses ailes (16), des découpes (17) destinées à son accrochage sur un support.

8. Panneau selon l'une quelconque des revendications 4 à 7 caractérisé en ce que, au moins vers une extrémité, chaque lame (1) coopère avec une lame de prolongation (18) ayant une forme de glissière qui peut coulisser sur la lame (1) et se fixe individuellement, par son extrémité en saillie, sur un montant vertical (21) en réalisant une extension latérale du panneau entre l'extrémité de celui-ci et ledit montant (21).

9. Panneau selon la revendication 8, caractérisé en ce que la fixation de la lame de prolongation (18) sur le montant (21) s'effectue par boulonnage sur ledit montant d'une aile (19) de la lame de prolongation (18) repliée vers l'extérieur, le même boulon (22) servant aussi à la fixation d'une aile (20) repliée vers l'intérieur de la lame de prolongation (18) adjacente.

## Claims

1. Process for the manufacture of a support panel for displaying objects, comprising the successive operations which consist of
- cutting identical strips (1) of sheet metal, the length of which corresponds to that of the panel to be produced,
- subjecting each strip (1) thus obtained to successive shaping operations so as to give it a profile such that it has, in the transverse direction, ends (4, 5) disposed substantially in the same plane and separated from one another by a projecting intermediate part which is connected to one of the said ends by an S-shaped portion, and
- disposing these strips so that they follow one another in such a way that the projecting parts of two successive strips define a groove (12), by applying one end (5) of one strip (1) to the opposite end (4) of the preceding strip (1) over the entire length in such a way that these ends (4, 5) are superposed, and
- assembling the strips (1) in this position,
characterised in that during the shaping of each strip (1) the ends (4, 5) thereof are oriented in opposite directions towards the exterior of the profile of the strip (1), and that the assembly of the strips (1) is carried out by spot welding after adjustment, by sliding of the superposed ends (4, 5), of the height of the groove (12) thus defined.

2. Process as claimed in Claim 1, characterised in that the successive operations of shaping the strips (1) comprise:
- a first shaping operation producing a double fold of the strip (1) about two first transverse fold lines (2, 3),
- a second shaping operation producing a double flat fold of the strip (1) about two new transverse fold lines (7, 8) disposed on either side of the two first fold lines (2, 3) in such a way that the ends (4, 5) of the strip (1) are parallel, oriented in opposite directions and connected to one another by a part with an S-shaped profile,
- a third shaping operation producing a second fold of the strip (1) on the side of one of the ends (5) thereof about two additional transverse fold lines (9, 10) in such a way as to bring the two ends (4, 5) of the strip (1) substantially into the same plane and oriented in opposite directions towards the exterior of the strip.

3. Process as claimed in Claim 1 or Claim 2, characterised in that the panel obtained by assembly of the strips (1) is fixed by welding, at each of its longitudinal ends, to a vertical upright support.

4. Support panel for displaying objects, comprising a succession of sheet metal strips (1) having longitudinal ends (4, 5) disposed in the same plane and a projecting intermediate part, the zone of assembly of two successive strips (1) being located in a zone covering adjacent ends of these strips, and the projecting parts of two successive strips (1) defining a groove (12) which permits suspension elements (13) to be hooked on, characterised in that the opposite ends (4, 5) of each strip (1) are oriented in opposite directions towards the exterior of the strip, and that the assembly of two successive strips (1) in the zone covering their adjacent ends (4, 5) is carried out by spot welding.

5. Panel as claimed in Claim 4, characterised in that the projecting part of each strip (1) is connected to one of the ends (5) of this strip by a portion with an S-shaped profile.

6. Panel as claimed in any one of Claims 4 and 5, characterised in that it has on its rear face, fixed by welding at each longitudinal end of the panel, a vertical upright (14) in the shape of an angle iron.

7. Panel as claimed in Claim 6, characterised in that each vertical upright (14) has on one of its flanges (16) cut-outs (17) intended for hooking it onto a support.

8. Panel as claimed in any one of Claims 4 to 7, characterised in that at least towards one end each strip (1) cooperates with an extension strip (18) in the form of a slide which can slide on the strip (1) and is fixed individually by its projecting end on a vertical upright (21), making a lateral extension of the panel between the end of the latter and the said upright (21).

9. Panel as claimed in Claim 8, characterised in that the fixing of the extension strip (18) on the upright (21) is carried out by bolting onto the said upright one flange (19) of the extension strip (18) which is folded towards the exterior, the same bolt (22) also serving for fixing one flange (20) which is folded towards the interior of the adjacent extension strip (18).

## Patentansprüche

1. Verfahren zur Herstellung einer Ausstellungswandplatte zum Darbieten von Gegenständen, das folgende Arbeitsschritte in der aufgeführten Reihenfolge umfaßt:
- Ausschneiden gleicher Blechstreifen (1), deren Länge der herzustellenden Platte entspricht;
- Verformungsarbeiten an jedem so erhaltenen Streifen (1) in Folge, um ihm ein Profil zu verleihen, das in Querrichtung Enden (4, 5) aufweist, die im wesentlichen in gleicher Ebene angeordnet und voneinander durch ein vorstehendes Zwischenteil getrennt sind, welches mit einem dieser Enden durch einen S-förmigen Bereich verbunden ist, und
- Anordnen dieser Streifen in einer Reihenfolge, daß die vorstehenden Teile von zwei aufeinanderfolgenden Streifen eine Rille (12) bestimmen, indem auf der gesamten Länge ein Ende (5) eines Streifens (1) am entgegengesetzten Ende (4) des vorhergehenden Streifens (1) so angebracht wird, daß sich diese Enden (4, 5) überlagern, und
- Montage der Streifen (1) in dieser Stellung, dadurch gekennzeichnet, daß beim Formen jedes Streifens (1) dessen Enden (4, 5) in entgegengesetzte Richtungen zur Außenseite des Profils des Streifens (1) gerichtet werden und die Montage der Streifen (1) durch Punktschweißen nach Einstellen der Höhe der so bestimmten Rille (12) durch Verschieben der übereinanderliegenden Enden (4, 5) erfolgt.

2. Verfahren nach Anspruch 1, dadurch gekennzeichnet, daß die aufeinanderfolgenden Verformungsarbeiten an den Streifen (1) umfassen:
- eine erste Umformarbeit, bei der ein Doppelfalz des Streifens (1) um zwei erste Querfalzlinien (2, 3) entsteht;
- eine zweite Umformarbeit zur Herstellung eines ebenen Doppelfalzes des Streifens (1) um zwei neue Querfalzlinien (7, 8), die beidseitig zu den beiden ersten Falzlinien (2, 3) so angeordnet sind, daß die Enden (4, 5) des Streifens (1) parallel, in entgegengesetzte Richtungen gerichtet und miteinander durch einen Teil mit S-Profil verbunden sind;
- eine dritte Umformarbeit zur Herstellung eines Doppelfalzes des Streifens (1) an der Seite eines seiner Enden (5) um zwei zusätzliche Querfalzlinien (9, 10) dergestalt, daß die beiden Enden (4, 5) des Streifens (1) in eine im wesentlichen gleiche Ebene gebracht werden und in entgegengesetzte Richtungen zur Außenseite des Streifens weisen.

3. Verfahren nach Anspruch 1 oder Anspruch 2, dadurch gekennzeichnet, daß die durch Montage der Streifen (1) erhaltene Platte durch Schweißverbindung an jeder ihrer Längsenden an einem vertikalen Tragpfosten 14 befestigt ist.

4. Ausstellungswandplatte zum Darbieten von Gegenständen, umfassend eine Folge von Blechstreifen (1), die in gleicher Ebene angeordnete Längsenden (4, 5) und einen vorstehenden Zwischenteil aufweist, wobei sich der Montagebereich von zwei aufeinanderfolgenden Streifen (1) in einem Bereich der Überdeckung der nebeneinanderliegenden Enden dieser Streifen befindet und die vorstehenden Teile der beiden aufeinanderfolgenden Streifen (1) eine Rille (12) bestimmen, welche das Einhaken von Hängeorganen (13) ermöglicht, dadurch gekennzeichnet, daß die entgegengesetzten Enden (4, 5) eines jeden Streifens (1) in entgegengesetzte Richtungen zur Außenseite des Streifens weisen, Sowie dadurch, daß der Zusammenbau von zwei aufeinanderfolgenden Streifen (1) im Bereich der Überdeckung ihrer angrenzenden Enden (4, 5) durch Punktschweißen erfolgt.

5. Platte nach Anspruch 4, dadurch gekennzeichnet, daß der vorstehende Teil jedes Streifens (1) mit einem der Enden (5) dieses Streifens durch einen Teil mit S-Profil verbunden ist.

6. Platte nach einem der Ansprüche 4 und 5, dadurch gekennzeichnet, daß sie auf ihrer Rückseite, durch Schweißverbindung an jedem ihrer Längsenden befestigt, einen vertikalen Tragpfosten (14) in Form eines Winkelprofils umfaßt.

7. Platte nach Anspruch 6, dadurch gekennzeichnet, daß jeder vertikale Tragpfosten (14) an einem seiner Schenkel (16) Einschnitte (17) aufweist, die zum Einhaken an einen Träger bestimmt sind.

8. Platte nach einem der Ansprüche 4 bis 7, dadurch gekennzeichnet, daß mindestens in Richtung eines Endes jeder Streifen (1) mit einem Verlängerungsstreifen (18) zusammenwirkt, der die Form eines Gleitstücks hat, am Streifen (1) gleiten kann und einzeln durch sein vorstehendes Ende an einem vertikalen Pfosten (21) befestigt ist, wobei eine seitliche Erweiterung der Platte zwischen ihrem Ende und dem genannten Pfosten (21) hergestellt wird.

9. Platte nach Anspruch 8, dadurch gekennzeichnet, daß die Befestigung des Verlängerungsstreifens (18) am Pfosten (21) durch Verschrauben eines Schenkels (19) des nach außen gebogenen Verlängerungsstreifens (18) erfolgt, wobei dieselbe Schraube (22) auch zum Befestigen eines nach außen gebogenen Schenkels (20) des angrenzenden Verlängerungsstreifens (18) dient.
